# EUROPÄISCHE PATENTSCHRIFT

(11) **EP 1 084 806 B1**
(45) Veröffentlichungstag und Bekanntmachung des Hinweises auf die Patenterteilung: **29.03.2006**
(21) Anmeldenummer: 00119089.1
(22) Anmeldetag: 02.09.2000
(51) Int. Cl.: B26F 1/40, B26D 5/00

(54) **Identifikationssystem für die Stanzwerkzeuge einer Flachbett-Stanze**
Recognition system for the cutting tools of a cutting press
Système d'identification des outils de coupe pour une presse d'estampage

(30) Priorität: 17.09.1999 DE 19944581
(43) Veröffentlichungstag der Anmeldung: 21.03.2001
(73) Patentinhaber: Heidelberger Druckmaschinen Aktiengesellschaft, 69115 Heidelberg (DE)
(72) Erfinder: Hilchenbach, Christoph, 41066 Mönchengladbach (DE); Quenzel, Norbert, 41366 Schwalmtal (DE)
(74) Vertreter: Franzen, Peter

(56) Entgegenhaltungen:
- EP-A- 0 600 672
- EP-A- 0 927 600
- EP-A- 1 057 586
- DE-A- 3 937 583
- DE-A- 19 516 073
- DE-U- 29 805 551
- PATENT ABSTRACTS OF JAPAN vol. 012, no. 218 (M-711), 22. Juni 1988 (1988-06-22) & JP 63 016820 A (NIPPON KOKAN KK), 23. Januar 1988 (1988-01-23)
- PATENT ABSTRACTS OF JAPAN vol. 011, no. 102 (M-576), 31. März 1987 (1987-03-31) & JP 61 252114 A (JAPAN STEEL WORKS LTD:THE), 10. November 1986 (1986-11-10)
- PATENT ABSTRACTS OF JAPAN vol. 014, no. 315 (M-0995), 6. Juli 1990 (1990-07-06) & JP 02 106308 A (YUUSHIN SEIKI:KK), 18. April 1990 (1990-04-18)
- PATENT ABSTRACTS OF JAPAN vol. 016, no. 557 (M-1340), 27. November 1992 (1992-11-27) & JP 04 212826 A (FANUC LTD), 4. August 1992 (1992-08-04)

## Beschreibung

Die Erfindung betrifft eine Flachbett-Stanze, insbesondere zur Herstellung von Papier- oder Kartonzuschnitten, mit einer auswechselbaren Trägerplatte, die mit Stanzwerkzeugen bestückt ist, mit einem Halterahmen für die Trägerplatte, der an einem ersten Stanztisch befestigt, seitlich aus einem Stanzengehäuse herausziehbar und im innern der Stanze auf dem Stanztisch (1) arretierbar ist und an dem die Trägerplatte befestigbar ist, und mit einer zum ersten Stanztisch parallel angeordneten zweiten Stanztisch mit einer Gegenplatte, wobei die beiden Stanztische zum Stanzen gegeneinander bewegbar sind.

Derartige Flachbett-Stanzen werden bekannterweise bei der Herstellung von Verpakkungen eingesetzt, um aus Papier, Karton oder anderen Verpackungsmaterialien Zuschnitte, sogenannte Nutzen, auszustanzen, aus denen später Faltschachteln oder ähnliche Verpackungen hergestellt werden.

Die bekannten Stanzen weisen neben Einrichtungen zum Einlegen, Vereinzeln und Ausrichten, Ausbrechen des Abfalls und Ablegen der Nutzen als Stanzeinrichtung zwei horizontale Stanztische auf, die zum Stanzen gegeneinander bewegbar sind. An jedem Stanztisch ist eine Platte befestigt. Eine Platte, die sogenannte Trägerplatte, ist mit Stanz- und Rillwerkzeugen bestückt und wird zum Stanzen an einem im Maschinengestell gelagerten Halterahmen befestigt. Die zweite Platte, die sogenannte Gegenplatte, ist mit Gegenwerkzeugen bestückt. Zum Ausstanzen der Nutzen und zum Eindrücken der Rillen werden entweder einzelne Bögen oder von einer Rolle abgezogenes Material taktweise zwischen die Platten geführt, anschliessend wird entweder der Halterahmen mit der Trägerplatte gegen die feststehende Gegenplatte oder die Gegenplatte gegen die feststehende Trägerplatte gedrückt. Eine gattungsgemässe Bogenstanze zum Stanzen von Bögen, bei der der Halterahmen mit der Trägerplatte von oben gegen die Gegenplatte bewegbar ist, beschreibt die DE 195 16 073-A.

Für jede Zuschnittsform muss die Stanze mit den entsprechenden Stanz- und Rillwerkzeugen, sowie mit den auf diese Werkzeuge angepassten Gegenwerkzeugen ausgerüstet werden. Dazu wird ausserhalb der Stanze eine Trägerplatte mit den Stanz- und Rillwerkzeugen an dem Halterahmen befestigt und anschliessend in die Stanze eingeschoben. In der Stanze wird auf dem zweiten Stanztisch eine mit den entsprechenden Gegenwerkzeugen bestückte Gegenplatte befestigt.

Bei einer Vielzahl von häufig wechselnden Formaten ist es bei den bekannten Stanzen nur sehr aufwendig sicherzustellen, dass die Trägerplatte mit den dem Auftrag zugehörigen Stanzwerkzeugen bestückt ist. Eine Fehlbestückung ist erst nach dem Start der Stanze an den fehlgestanzten Zuschnitten erkennbar. Die Stanze muss angehalten und umgerüstet werden. Zudem wird Ausschuss produziert.

Der Erfindung liegt daher die Aufgabe zugrunde, eine gattungsgemässe Flachbett-Stanze so zu verbessern, dass vor dem Beginn des Stanzens die Ausrüstung mit den dem Auftrag zugehörigen Stanzwerkzeugen gewährleistet ist.

Diese Aufgabe wird mit der Merkmalskombination des Patentanspruchs 1 gelöst.

Nach der Erfindung enthält die Stanze ein elektronisches Identifikationssystem für die Stanzwerkzeuge. Es besteht aus einem an der Trägerplatte befestigten Informationsträger mit Daten zur Identifikation der Stanzwerkzeuge und einem Lesegerät zum Ablesen der Identifikationsdaten, bevor der Stanzvorgang gestartet wird. Das Identifikationssystem ermöglicht eine elektronische Überprüfung auf die zutreffenden Stanzwerkzeuge, bevor der Stanzvorgang gestartet wird. Zur Überprüfung werden die vom Lesegerät abgelesenen ldentifikationsdaten mit den in einer elektronischen Datenbank hinterlegten auftragsbezogenen Daten abgeglichen.

Die Unteransprüche enthalten bevorzugte, da besonders vorteilhafte Ausgestaltungen der Erfindung.

Die Zeichnung dient zur Erläuterung der Erfindung anhand eines vereinfacht dargestellten Ausführungsbeispiels.
- Figur 1: zeigt eine Ansicht auf die Trägerplatte in einer Bogenstanze,
- Figur 2: zeigt ausschnittsweise eine Seitenansicht.

Die Flachbett-Stanze nach dem Ausführungsbeispiel ist eine Bogenstanze. Sie dient zur Herstellung von Papier- oder Kartonzuschnitten für Verpackungsbehälter, beispielsweise Faltschachteln. Die Stanze weist einen oberen Stanztisch 1 auf, der mittels eines Antriebs über den erforderlichen Stanzhub hoch- und niederbewegbar ist. An der Unterseite des Tisches 1 ist ein Halterahmen 2 befestigt, der seitlich aus dem Stanzengehäuse herausziehbar und im Innem der Stanze auf dem Stanztisch 1 arretierbar ist. In dem Halterahmen 2 ist eine Trägerplatte 3 auswechselbar befestigt, die mit Stanzwerkzeugen 4 und Rillwerkzeugen 5 bestückt ist. Zum Auswechseln der Trägerplatte 3 kann der Halterahmen 2 seitlich aus dem Gehäuse der Stanze herausgezogen werden. In seiner in Figur 1 und 2 dargestellten Arbeitsposition ist der Halterahmen 2 auf dem oberen Tisch 1 arretiert.

Als Stanzwerkzeuge 4 und Rillwerkzeuge 5 werden auf bekannte Weise auf der Trägerplatte 3 Stanzmesser und Rillmesser in der für die gewünschte Zuschnittsform erforderlichen Anordnung und technischen Spezifikation befestigt. In der Ausführungsform nach dem Ausführungsbeispiel werden vier Nutzen aus einem Bogen gestanzt.

Parallel zum ersten Tisch 1 und zum Halterahmen 2 ist in der Stanze ein unterer Stanztisch 6 feststehend gelagert, auf dem eine Gegenplatte 7 auswechselbar befestigt ist. Auf der Gegenplatte 7 sind Gegenwerkzeuge 8 für die Stanz- und Rillwerkzeuge 4, 5 angeordnet. Die Anordnung und der Aufbau der Gegenwerkzeuge 8 ist abhängig von der Anordnung der Stanz- und Rillwerkzeuge 4, 5, so dass zum Stanzen eines bestimmten Zuschnittsformats die Stanze mit einer bestimmten Trägerplatte 3 und der zugehörigen Gegenplatte 7 ausgerüstet werden muss. Zum Stanzen wird ein Bogen 9 zwischen der Trägerplatte 3 und der Gegenplatte 7 eingelegt, wie in Figur 2 dargestellt ist. Anschliessend wird der obere Stanztisch 1 mit der daran befestigten Trägerplatte 3 nach unten bewegt, wobei die Stanzmesser 4 die Zuschnitte ausstanzen.

Zur Sicherstellung, dass für jeden Auftrag - also für jedes Bogenformat - die zutreffende Trägerplatte 3 sich in der Stanze befindet, enthält diese ein elektronisches Identifikationssystem für die Stanzwerkzeuge 4. Das Idehtifikationssystem besteht aus einem an der Trägerplatte 3 befestigten Informationsträger mit Daten zur Identifikation der Stanzwerkzeuge 4 und einem Lesegerät 10 zum Ablesen der Identifikationsdaten, bevor der Stanzvorgang gestartet wird.

Als informationsträger wird ein Transponder 11 an der Trägerplatte 3 befestigt, in dem die Identifikationsdaten gespeichert sind. Transponder sind kleine elektronische Datenträger, die sich batterielos betreiben lassen. Sie bestehen aus einem Mikrochip und einer magnetischen Spule, über die mittels Hochfrequenz Energie und Informationen übertragen werden. Sie sind in vielfältigen Formen erhältlich, beispielsweise als kleine Scheiben oder Stäbchen.

In der einfachsten Ausführungsform ist der Transponder 11 ein Nur-Lese-Transponder, in dem eine festgelegte, eindeutige Identifikationsnummer gespeichert ist. Das mit einer elektronischen Datenbank verbundene Lesegerät 10 liest die Identifikationsnummer ausserhalb oder innerhalb der Stanze und prüft, ob die dem Auftrag zugehörige Trägerplatte 3 mit den zutreffenden Stanzwerkzeugen 4 verwendet wird. Falls dies nicht der Fall ist, wird eine Fehlermeldung ausgelöst, bevor der Stanzvorgang mit den falschen Werkzeugen gestartet wird.

In der elektronischen Datenbank, die in dem Maschinenrechner oder einem externen Rechner gespeichert ist, sind neben den Zuordnungsdaten auch die Daten über die Anordnung der Stanzwerkzeuge und deren technischen Merkmale abgelegt. Auf diese Daten kann zum Ersatz eines verschlissenen oder zerstörten einzelnen Werkzeugs auf der Platte zurückgegriffen werden. Werden Schreib-/Lese-Transponder mit grösseren Datenspeicher eingesetzt, so können diese Daten auch in dem Transponder selbst abgespeichert werden.

Das Lesen der Identifikationsdaten erfolgt beim Einschieben der Trägerplatte 3 in die Stanze. Dazu wird der Informationsträger - hier der Transponder 11 - bevorzugt auf der sogenannten Centerline der Trägerplatte 3, der Mittellinie in Bogenlaufrichtung, möglichst nahe an einem Rand der Trägerplatte 3 befestigt. Bevorzugt erfolgt die Befestigung an der Greiferseite unmittelbar neben dem Bereich, an dem die Greifer angreifen. Das Lesegerät 10 ist an der Einschubseite im Gehäuse der Stanze so befestigt, dass der Transponder 11 beim Einschieben der Trägerplatte 3 mit geringem Abstand an dem Lesegerät 10 vorbeibewegt wird.

Nach einer weiteren Ausführungsform wird ein Transponder in Schreib-/Lese-Ausführung (read-write) eingesetzt. Dieser Transponder bietet die zusätzliche Möglichkeit, Informationen über die Benutzung der Stanzwerkzeuge auf dem Transponder selbst abzuspeichern. So kann die Anzahl der Stanzhübe für jedes einzelne Werkzeug auf der Trägerplatte abgespeichert und abgefragt werden. Dies bietet die Möglichkeit, die Lebensdauer jedes einzelnen Werkzeugs zu überwachen und so rechtzeitig Werkzeuge auszutauschen. Weiterhin können statistische Daten über die Benutzung einer Trägerplatte abgelegt werden, die nach verschiedenen Kriterien auswertbar sind.

Das erfindungsgemässe Identifikationssystem lässt sich vorteilhaft auf weitere Werkzeuge in der Stanze erweitem, deren Anordnung oder Aufbau auftragsabhängig variiert:

So wird vorteilhaft auch die Gegenplatte 7 mit den auf ihr befestigten Gegenwerkzeugen 8 mit einem Informationsträger versehen, der von einem Lesegerät ablesbar ist und Identifikationsdaten enthält. Es wird so gewährleistet, dass zu jeder Trägerplatte 3 die zugehörige Gegenplatte 7 beim Stanzen verwendet wird.

In einer weiteren Ausbaustufe werden auch die Ausbrechwerkzeuge zum Ausbrechen des Abfalls und die Nutzentrennwerkzeuge mit berührungslos ablesbaren Informationsträgern versehen, die Identifikationsdaten enthalten, um überprüfen zu können, ob die einem Auftrag zugehörenden Werkzeuge verwendet werden.

## Patentansprüche

1. Flachbett-Bogenstanze, insbesondere zur Herstellung von Papier- oder Kartonzuschnitten,
mit einer auswechselbaren Trägerplatte (3), die mit Stanzwerkzeugen (4) bestückt ist,
mit einem Halterahmen (2), der an einem ersten Stanztisch (1) befestigt, seitlich aus einem Stanzengehäuse herausziehbar und im innern der Stanze auf dem Stanztisch (1) arretierbar ist und an dem die Trägerplatte (3) befestigbar ist, und
mit einem zum ersten Stanztisch (1) parallel angeordneten zweiten Stanztisch (6) mit einer Gegenplatte (7),
wobei die beiden Stanztische (1, 6) zum Stanzen gegeneinander bewegbar sind,
**gekennzeichnet durch**
ein elektronisches Identifikationssystem für die Stanzwerkzeuge (4) bestehend aus einem an der Trägerplatte (3) befestigten Informationsträger (11) mit Daten zur Identifikation der Stanzwerkzeuge (4) und einem Lesegerät (10) zum Ablesen der Identifikationsdaten, bevor der Stanzvorgang gestartet wird,
wobei das Lesegerät (10) an der Seite im Gehäuse der Stanze angeordnet ist, an der die Trägerplatte (3) eingeschoben wird und wobei sich der Informationsträger (11) möglichst nahe am Rand der Trägerplatte (3) befindet, so dass der Informationsträger (11) beim Einschieben der Trägerplatte (3) mit geringem Abstand an dem Lesegerät (10) vorbeibewegt wird.

2. Flachbett-Bogenstanze nach Anspruch 1,
**dadurch gekennzeichnet,**
**dass** der Informationsträger (11) auf der Mittellinie der Trägerplatte (3) in Bogenlaufrichtung, befestigt ist.

3. Flachbett-Bogenstanze nach Anspruch 1 oder 2,
**dadurch gekennzeichnet,**
**dass** zusätzlich die Gegenplatte (7) einen Informationsträger (11) mit Daten zur Identifikation von Gegenwerkzeugen (8) aufweist.

4. Flachbett-Bogenstanze nach einem der Ansprüche 1 bis 3,
**dadurch gekennzeichnet,**
**dass** der Informationsträger (11) ein Transponder ist.

5. Flachbett-Bogenstanze nach Anspruch 4,
**dadurch gekennzeichnet,**
**dass** ein Transponder in Schreib-/Lese-Ausführung eingesetzt wird.

6. Flachbett-Bogenstanze nach einem der Ansprüche 1 bis 5,
**dadurch gekennzeichnet,**
**dass** auch Ausbrechwerkzeuge in einer Ausbrechstation einen Informationsträger mit Identifikationsdaten aufweisen.

7. Flachbett-Bogenstanze nach einem der Ansprüche 1 bis 6,
**dadurch gekennzeichnet,**
**dass** auch Nutzentrennwerkzeuge einen Informationsträger mit Identifikationsdaten aufweisen.

## Claims

1. Flat-bed sheet-fed punching machine, in particular for producing paper or cardboard cutouts,
including an exchangeable carrier plate (3) equipped with punching tools (4),
including a support frame (2), which is fixed to a first punching table (1) so as to be slidable out of a housing of the punching machine from the side and lockable on the punching table (1) inside the punching machine, and
including a second punching table (6) arranged to be parallel with the first punching table (1) and including a counterpressure plate (7),
the two punching tables (1, 6) being movable relative to each other for the punching operation,
**characterized by**
an electronic punching-tool (4) identification system, which consists of an information carrier (11) including data for identifying the punching tools (4) and fixed to the carrier plate (3), and of a reader device (10) for reading the identification data before the punching operation is started,
wherein the reader device (10) is arranged in the housing of the punching machine on that side on which the carrier plate (3) is inserted, and wherein the information carrier (11) is as close to the edge of the carrier plate (3) as possible so that the information carrier (11) passes at only a small distance from the reader device (10) upon insertion of the carrier plate (3).

2. Flat-bed sheet-fed punching machine according to claim 1,
**characterized in**
**that** the information carrier (11) is fixed on the centre line of the carrier plate (3) in the direction of sheet travel.

3. Flat-bed sheet-fed punching machine according to claim 1 or 2,
**characterized in**
**that** the counterpressure plate (7) additionally includes an information carrier (11) including data for identifying counterpressure tools (8).

4. Flat-bed sheet-fed punching machine according to one of claims 1 to 3,
**characterized in**
**that** the information carrier (11) is a transponder.

5. Flat-bed sheet-fed punching machine according to claim 4,
**characterized in**
**that** a write-read transponder is used.

6. Flat-bed sheet-fed punching machine according to one of claims 1 to 5,
**characterized in**
**that** the cut-out tools in a cut-out station also have an information carrier including identification data.

7. Flat-bed sheet-fed punching machine according to one of claims 1 to 6,
**characterized in**
**that** blank separating devices also have an information carrier including identification data.

## Revendications

1. Presse à banc plat pour découper des feuilles, en particulier pour la fabrication de découpes de papier ou de carton, comprenant :
- une plaque support remplaçable (3) qui est dotée d'outils de découpe (4),
- un bâti de retenue (2) qui est fixé sur une première table de découpe (1), en pouvant être extrait latéralement d'un carter de presse à découper et en pouvant être stoppé, à l'intérieur de la presse à découper, sur la table de découpe (1), et sur laquelle peut être fixée la plaque support (3), et
- une seconde table de découpe (6) disposée parallèlement à la première table de découpe (1), comprenant une contre-plaque (7),
où les deux tables de découpe (1, 6) sont mobiles l'une par rapport à l'autre pour le processus de découpe,
**caractérisée par** un système d'identification électronique pour les outils de découpe (4), se composant d'un support d'information (11) fixé sur la plaque support (3), ledit support d'information comprenant des données servant à l'identification des outils de découpe (4), et se composant d'un appareil de lecture (10) servant à lire les données d'identification, avant que le processus de découpe soit commencé,
où l'appareil de lecture (10) est disposé sur le côté, dans le carter de la presse à découper, côté sur lequel est insérée la plaque support (3) et où le support d'information (11) se trouve le plus près possible du bord de la plaque support (3), de sorte que le support d'information (11), lors de l'insertion de la plaque support (3), est déplacé en passant à faible distance devant l'appareil de lecture (10).

2. Presse à banc plat pour découper des feuilles selon la revendication 1, **caractérisée en ce que** le support d'information (11) est fixé sur la ligne médiane de la plaque support (3), dans la direction de déplacement des feuilles.

3. Presse à banc plat pour découper des feuilles selon la revendication 1 ou 2, **caractérisée en ce que**, en outre, la contre-plaque (7) présente un support d'information (11) comprenant des données servant à l'identification de contre outils (8).

4. Presse à banc plat pour découper des feuilles selon l'une quelconque des revendications 1 à 3, **caractérisée en ce que** le support d'information (11) est un transpondeur.

5. Presse à banc plat pour découper des feuilles selon la revendication 4, **caractérisée en ce qu'**un transpondeur est utilisé en mode écriture / lecture.

6. Presse à banc plat pour découper des feuilles selon l'une quelconque des revendications 1 à 5, **caractérisée en ce que** des outils de décorticage placés dans un poste de décorticage, présentent également un support d'information comprenant des données d'identification.

7. Presse à banc plat pour découper des feuilles selon l'une quelconque des revendications 1 à 6, **caractérisée en ce que** des outils à tronçonner des pièces découpées présentent également un support d'information comprenant des données d'identification.
